# EUROPÄISCHE PATENTSCHRIFT

(11) **EP 2 218 307 B1**
(45) Veröffentlichungstag und Bekanntmachung des Hinweises auf die Patenterteilung: **10.01.2018**
(21) Anmeldenummer: 08852996.1
(22) Anmeldetag: 13.11.2008
(51) Int. Cl.: H05B 33/08, H05B 37/02

(54) **LEUCHTMITTEL-BETRIEBSGERÄT ZUR DATENAUSGABE**
OPERATING DEVICE FOR ILLUMINATION UNIT FOR DATA OUTPUT
DISPOSITIF DE FONCTIONNEMENT POUR MOYENS D'ÉCLAIRAGE POUR SORTIE DE DONNÉES

(30) Priorität: 19.11.2007 DE 102007055164
(43) Veröffentlichungstag der Anmeldung: 18.08.2010
(73) Patentinhaber: Tridonic GmbH & Co KG, 6851 Dornbirn (AT)
(72) Erfinder: SANDHOLZER, Markus, A-6844 Altach (AT)
(74) Vertreter: Rupp, Christian
(86) Internationale Anmeldenummer: PCT/EP2008/009591
(87) Internationale Veröffentlichungsnummer: WO 2009/065522

(56) Entgegenhaltungen:
- WO-A-2007/147512
- WO-A-2008/040454
- DE-A1-102004 020 216
- US-A1- 2002 145 886
- US-A1- 2005 179 404
- US-A1- 2007 069 908
- US-B1- 6 548 967

## Beschreibung

Die vorliegende Erfindung bezieht sich auf den Betrieb von Leuchtmitteln wie beispielsweise Leuchtstofflampen und Gasentladungslampen sowie Leuchtdioden (LEDs). Die Erfindung betrifft insbesondere ein Betriebsgerät oder ein elektronisches Vorschaltgerät ("EVG"), das über eine Schnittstelle zur Ausgabe von Daten verfügt sowie Beleuchtungssysteme mit derartigen Betriebsgeräten.

Es ist bereits aus dem Stand der Technik bekannt, dass Betriebsgeräte für Leuchtmittel eine digitale Schnittstelle, wie beispielsweise eine DALI (Digital Addressable Lighting Interface) -Schnittstelle, aufweisen. Das DALI ist ein Kommunikationsprotokoll zur Steuerung von digitalen lichttechnischen Betriebsgeräten über einen entsprechenden digitalen Bus bzw. Leitung. Jedes Betriebsgerät, das nun über eine DALI-Schnittstelle an einem derartigen digitalen Bus angeschlossen ist, kann von einer zentralen Steuereinheit angesteuert werden.

Der digitale DALI-Bus ist auch bidirektional und ermöglicht darum einen bidirektionalen Datenaustausch zwischen dieser zentralen Steuereinheit und dem einzelnen Betriebsgerät. Somit kann die zentrale Steuereinheit beispielsweise den Status eines am digitalen Bus angeschlossenen Betriebsgeräts oder eines von dem Betriebsgerät gesteuerten Leuchtmittels abfragen.

Nachteilig bei dieser bekannten DALI-Schnittstelle ist es aber, dass die Information über den Status des Betriebsgeräts nur zentral und nur über den digitalen Bus abgefragt werden kann. Eine derartige Abfrage ist übrigens nicht möglich, wenn das Betriebsgerät keine DALI-Schnittstelle aufweist.

Weiterhin ist es bereits aus der EP 0 965 252 B1 grundsätzlich bekannt, dass ein Betriebsgerät bzw. ein elektronisches Vorschaltgerät zum Betreiben einer Lampe eine Anschlussvorrichtung aufweist, an die ein Lichtsensor zur Überwachung der Helligkeit eines bestimmten räumlichen Bereichs anschließbar ist.

Der zur Helligkeitsregelung eingesetzte Lichtsensor erfasst Helligkeits-Istwerte in einem von einer Lampe beleuchteten Bereich. Diese Helligkeits-Istwerte werden über diese Anschlussvorrichtung dem Betriebsgerät zugeführt. Die Lampe, deren Helligkeit von dem Lichtsensor erfasst wird, wird von diesem Betriebsgerät entsprechend den Helligkeits-Istwerten gesteuert bzw. die Beleuchtung wird gedimmt.

Allerdings wird diese Mess-Anschlußvorrichtung zum Anschluß von Lichtsensoren bzw. helligkeitsabhängigen Widerständen benutzt und kann nicht zur Abfrage von Informationen aus dem Betriebsgerät eingesetzt werden.

Die Erfindung hat sich dementsprechend zur Aufgabe gesetzt, eine verbesserte Technik zum Betrieb einer Lampe bereit zu stellen, womit insbesondere das Auslesen von Betriebsgeräts-Daten verbessert bzw. vereinfacht wird.

Die Aufgabe ist durch die kennzeichnenden Merkmale der Ansprüche gelöst, wobei sich die Kombination der Ansprüche als besonders vorteilhafte Lösung der Aufgabenstellung auszeichnet.

Gemäß einem ersten Aspekt der vorliegenden Erfindung weist ein Betriebsgerät für mindestens ein Leuchtmittel eine physikalische Schnittstelle zum Anschluss eines Lichtsensors und zur Eingabe von Lichtsensor-Daten in einem ersten Modus auf. Diese Schnittstelle ist in einen zweiten Modus zur Ausgabe von Daten umschaltbar.

Im zweiten Modus kann die Schnittstelle zur Ausgabe von digitalen Daten bspw. von einer Steuereinheit (ASIC etc.) in dem Betriebsgerät ausgebildet sein.

Die Schnittstelle kann zur Ausgabe von Daten gemäß dem DALI (Digital Addressable Lighting Interface) -Standard ausgebildet sein.

Das Betriebsgerät kann eine Einheit zur Modulierung der ausgegebenen Daten durch Kurzschließen einer an der Sensor-Schnittstelle angelegten Versorgungsspannung aufweisen.

Die Schnittstelle kann derart bidirektional ausgebildet sein, dass sie im zweiten Modus sowohl zur Ausgabe als auch zur Eingabe von Daten dienen kann.

Das Betriebsgerät kann eine Steuereinheit zum Umschalten der Schnittstelle in den zweiten Modus aufweisen.

Die Steuereinheit kann ein ASIC (Anwendungsspezifische Integrierte Schaltung) sein.

Alternativ kann die Steuereinheit ein Mikrocontroller sein.

Vorzugsweise kann aus dem Betriebsgerät der Status des Betriebsgeräts auslesbar sein.

Weiterhin kann aus dem Betriebsgerät eine etwaige Fehlermeldung des Betriebsgeräts auslesbar sein.

Vorzugsweise kann aus dem Betriebsgerät der Status des Leuchtmittels auslesbar sein.

Weiterhin kann aus dem Betriebsgerät eine etwaige Fehlermeldung des Leuchtmittels auslesbar sein.

Das Betriebsgerät kann zur Steuerung einer Gasentladungslampe ausgebildet sein.

Alternativ kann das Betriebsgerät als Konverter für Leuchtdioden ausgebildet sein.

Das Betriebsgerät kann Steuereingänge aufweisen zum Empfang von Steuersignalen zum Umschalten zwischen dem ersten Modus und dem zweiten Modus.

Das Betriebsgerät kann einen Schalter aufweisen zum manuellen Umschalten zwischen dem ersten Modus und dem zweiten Modus.

Gemäß einem weiteren Aspekt der vorliegenden Erfindung ist ein System zum Auslesen von Daten aus einem Betriebsgerät für Leuchtmittel vorgesehen. Das System weist ein derartiges Betriebsgerät und ein Auslesegerät zum Auslesen der vom Betriebsgerät ausgegebenen Daten auf.

Das Betriebsgerät kann eine Einheit zur Modulierung der ausgegebenen Daten durch Kurzschließen einer an der Sensor-Schnittstelle angelegten Versorgungsspannung aufweisen. Das Auslesegerät kann eine Einheit zur Erfassung der Spannung der Sensor-Schnittstelle und zur Demodulierung der ausgelesenen Daten aufweisen.

Das Auslesegerät kann dazu ausgelegt sein, eine Versorgungsspannung an der Sensor-Schnittstelle anzulegen.

Gemäß einem weiteren Aspekt der vorliegenden Erfindung weist ein elektronisches Vorschaltgerät ein derartiges Betriebsgerät auf.

Schliesslich bezieht sich die Erfindung auch auf ein Beleuchtungssystem, aufweisend Leuchtmittel, wie bspw. Gasentladungslampen, organische oder anorganische LEDs, aufweisend ein derartiges Betriebsgerät.

Weitere Merkmale und Vorteile der Erfindung werden deutlich beim Lesen der folgenden Beschreibung bevorzugter Ausführungsformen, die auf die Zeichnung Bezug nimmt.
- Fig.: 1 zeigt schematisch ein System gemäß der vorliegenden Erfindung,
- Fig.: 2 zeigt eine Ausführungsform der Erfindung,
- Fig.: 3 zeigt eine weitere Ausführungsform der Erfindung, und
- Fig.: 4 zeigt ein System gemäß einer weiteren Ausführungsform der Erfindung.

Fig. 1 ist eine schematische Darstellung eines Ausführungsbeispiels eines Systems 1 gemäß der vorliegenden Erfindung. Das System 1 umfasst im Wesentlichen ein Betriebsgerät 2 zum Betreiben von einer oder mehreren Lampen 3 oder allgemein "Leuchtmitteln", wie bspw. LEDs oder Gasentladungslampen. Das Betriebsgerät 2 kann insbesondere ein elektronisches Vorschaltgerät 2 für mindestens eine Lampe 3 sein, insbesondere für mindestens eine Leuchtstofflampe wie beispielsweise eine Gasentladungslampe.

Die Leuchtmittel können verschiedene Leuchtmittel sein, wie bspw. Leuchtdioden. Das Betriebsgerät 2 kann in diesem Fall bspw. als Leuchtdioden-Konverter ausgebildet sein.

Das gezeigte elektronische Vorschaltgerät 2 weist Eingänge 4a und 4b einer Lichtsensor-Schnittstelle 5, sowie zwei Steuereingänge 6a und 6b zum Anschluß eines vorzugsweise digitalen Steuerbus bzw. Steuer-Leitungen 7a und 7b, auf.

Die Eingänge 4a, 4b und die Steuereingänge 6a und 6b sind an eine Steuervorrichtung 8 des elektronischen Vorschaltgeräts 2 angeschlossen, das in bekannter Weise zur Steuerung oder Regelung der Lampenleistung dient.

An die Lichtsensor-Schnittstelle 5 des elektronischen Vorschaltgeräts 2 kann ein externer Widerstand angeschlossen werden. Insbesondere kann ein Lichtsensor oder Fotowiderstand 9 an die Lichtsensor-Schnittstelle 5 angeschlossen werden. Ein derartiger bekannter Lichtsensor 9 ist dazu ausgelegt, die Helligkeit des darauf einfallenden Lichts zu messen.

Ist, wie in Fig. 1 gezeigt, ein Lichtsensor 9 an die Sensor-Schnittstelle 5 tatsächlich angeschlossen, so können die von dem Lichtsensor gelieferten Helligkeits-Istwerte eines vom Lichtsensor überwachten Bereichs dem elektronischen Vorschaltgerät 2 zugeführt werden, wobei die Steuervorrichtung 8 des elektronischen Vorschaltgerät 2 dann abhängig von den zugeführten Helligkeits-Istwerten die zur Beleuchtung des überwachten Bereiches dienende Lampe dimmen kann.

Die Eingänge 4a, 4b der Sensor-Schnittstelle 5 können alternativ für den Anschluss eines Potentiometers (nicht gezeigt) benutzt werden. Die Verwendung des Potentiometers ermöglicht ein manuelles Steuern oder Dimmen der Lampe 3, da die Helligkeit der Lampe 3 in Abhängigkeit vom gewählten Widerstand des Potentiometers 11 gesteuert wird.

Die Steueranschlüsse 6a, 6b dienen zum Empfang von externen digitalen Steuerinformationen gemäß beispielsweise einem DALI, DSI oder DMX-System. DSI (Digital Signal Interface), DALI (Digital Addressable Lighting Interface) und DMX (Digital Multiplex) sind bekannte Steuerprotokolle zum Steuern oder Dimmen von digitalen lichttechnischen Betriebsgeräten wie z.B. elektronischen Vorschaltgeräten.

Verschiedene Arten von Steuerinformationen können vom elektronischen Vorschaltgerät 2 über die Steuereingänge 6a, 6b empfangen werden wie u.a. Konfigurationsinformationen, Statusabfrage oder Helligkeitsinformationen.

Wie in Fig. 2 gezeigt, ist das elektronische Vorschaltgerät 2 erfindungsgemäß derart konfiguriert, dass entweder den normalen Sensor-Modus, in dem ein passives Bauelement wie beispielsweise ein Lichtsensor 9 an die Sensor-Schnittstelle 5 angeschlossen ist, oder einen Abfrage-Modus aktiviert werden kann, wobei im letzteren Modus eine Information vom Betriebsgerät 2 über die Sensor-Schnittstelle 5 abgegeben wird.

Dieses Umschalten zwischen Sensor-Modus und Abfrage-Modus, d.h. zwischen dem Empfang von Dimm- oder Lichtsensor-Informationen und dem Senden von digitalen Informationen über die Lichtsensor-Schnittstelle, wird vorzugsweise von der Steuervorrichtung 8 über eine entsprechende Leitung 10 vorgenommen.

Das Betriebsgerät 2 kann z.B. via ein entsprechendes Signal über die Steuereingänge 6a, 6b oder via Betätigung eines Schalters angewiesen werden, welcher Modus einzustellen ist.

Die Modus-Einstellung kann beispielsweise von entsprechenden, über die Steuereingänge 6a, 6b empfangenen Befehlen insbesondere DALI-Befehlen hervorgerufen werden.

Über die Steuereingänge 6a, 6b können dem Vorschaltgerät 2 entweder bestimmte Dimm-Sollwerte für die Lampe 3 oder ein Signal zum Umschalten bzw. Einschalten eines bestimmten Modus für die Schnittstelle 5 zugeführt werden.

Fig. 3 zeigt alternativ, dass auch von Hand, d.h. manuell von einem Benutzer, der Modus der mechanischen Sensor-Schnittstelle 5 umgeschaltet werden kann. Die entsprechenden Befehle für die Steuervorrichtung 8 zur Einstellung des einen oder des anderen Modus können vom Benutzer über eine Taste 11 am Betriebsgerät 2 oder am elektronischen Vorschaltgerät ausgelöst.

Die Taste 11 stellt nur eine Ausführungsform der Erfindung dar. Gemäß alternativen Ausführungsformen können andere bekannte Benutzerschnittstellen eingesetzt werden.

Es ist gemäß einer weiteren nicht gezeigten Ausführungsform auch vorgesehen, dass die Taste 11 oder die alternative Benutzerschnittstelle nicht mit der Steuervorrichtung 8, sondern direkt mit der Sensor-Schnittstelle 5 verbunden ist, um den Sensor- oder den Abfrage-Modus einstellen zu können.

Die Informationen, die abgefragt werden, können insbesondere den Betrieb des Betriebsgeräts 8 betreffen: Status des Betriebsgeräts 8 oder des Leuchtmittels 3, eventuelle vom Betriebsgerät 8 gespeicherte Fehlermeldungen, Betriebsdauer, etc.

Die Steuervorrichtung 8 kann als Mikrocontroller mit einem Prozessor oder alternativ als Schaltkreis insbesondere ASIC (Anwendungsspezifische Integrierte Schaltung oder application specific integrated circuit im Englischen) ausgebildet sein.

Im Abfrage-Modus kann die Sensor-Schnittstelle 5, die eigentlich die Eingangssignale vom Lichtsensor bewerten soll, Signale und insbesondere DALI-Signale bereitstellen. Externe Geräte sind dann in der Lage, aus der Sensor-Schnittstelle 5 Informationen gemäß dem DALI-Standard zu lesen bzw. abzufragen.

Fig. 4 zeigt ein erfindungsgemäßes Betriebsgerät 2 mit selektiv umschaltbarer Sensor-Schnittstelle 5 zum Auslesen von Daten durch ein externes Auslesegerät 12.

Das Auslesegerät 12 ist vorzugsweise ein DALI-Auslesegerät und die vom Betriebsgerät ausgelesenen Informationen entsprechend nach dem DALI Standard zu dekodieren.

Das Auslesegerät 12 dient also als eine Art Diagnosegerät zum Auslesen von Daten.

Entsprechend wird vom Auslesegerät 12 eine Versorgungsspannung an der Sensor-Schnittstelle 5 angelegt. Die Sensor-Schnittstelle 5 weist also eine Spannung von beispielsweise 12 V auf, die von einer Moduliereinheit 13 des Betriebsgeräts 8 moduliert und anschließend von einer Demoduliereinheit 14 des Auslesegeräts 12 demoduliert werden kann.

Die Modulierung durch das Betriebsgerät 2 kann dadurch erfolgen, dass die beiden Anschlüsse 4a, 4b der Sensor-Schnittstelle 5 in bestimmter Art und Weise kurzgeschlossen und dann vom Auslesegerät 12 beispielsweise als DALI Signal ausgewertet werden.

Die gewünschten Auslese-Informationen werden also moduliert, in dem die Sensor-Schnittstelle 5 selektiv vom Betriebsgerät 2 kurzgeschlossen wird. Wird nun diese Sensor-Schnittstelle 5 kurzzeitig auf Null gezogen, so wird dies vom Auslesegerät 12 erfasst und als entsprechendes Bit oder Symbol interpretiert.

## Patentansprüche

1. Betriebsgerät (2) für mindestens ein Leuchtmittel (3), bspw. Betriebsgerät (2) zur Steuerung einer Gasentladungslampe (3) oder Konverter für Leuchtdioden (3), aufweisend
a) eine physikalische Schnittstelle (5) zum Anschluss eines Lichtsensors (9) und zur Eingabe von Lichtsensor-Daten in einem ersten Modus,
b) wobei diese Schnittstelle (5) in einen zweiten Modus zur Ausgabe von Daten umschaltbar ist.

2. Betriebsgerät (2) nach Anspruch 1,
wobei im zweiten Modus die Schnittstelle (5) zur Ausgabe von digitalen Daten ausgebildet ist.

3. Betriebsgerät (2) nach einem der vorigen Ansprüche,
wobei die Schnittstelle (5) zur Ausgabe von Daten gemäß dem DALI (Digital Addressable Lighting Interface) - Standard ausgebildet ist.

4. Betriebsgerät (2) nach einem der vorigen Ansprüche, aufweisend eine Einheit (13) zur Modulierung der ausgegebenen Daten durch Kurzschließen einer an der Sensor-Schnittstelle (5) angelegten Versorgungsspannung.

5. Betriebsgerät (2) nach einem der vorigen Ansprüche, wobei die Schnittstelle (5) derart bidirektional ausgebildet ist, dass sie im zweiten Modus sowohl zur Ausgabe als auch zur Eingabe von Daten dienen kann.

6. Betriebsgerät (2) nach einem der vorigen Ansprüche, aufweisend eine Steuereinheit (8) zum Umschalten der Schnittstelle (5) in den zweiten Modus.

7. Betriebsgerät (2) nach einem der vorigen Ansprüche, wobei aus dem Betriebsgerät (8) auslesbar ist:
- der Status des Betriebsgeräts (8),
- eine etwaige Fehlermeldung des Betriebsgeräts (8) und/oder
- der Status des Leuchtmittels (3).

8. Betriebsgerät (2) nach einem der vorigen Ansprüche, aufweisend Steuereingänge (6a, 6b) zum Empfang von Steuersignalen zum Umschalten zwischen dem ersten Modus und dem zweiten Modus.

9. Betriebsgerät (2) nach einem der vorigen Ansprüche, aufweisend einen Schalter (11) zum manuellen Umschalten zwischen dem ersten Modus und dem zweiten Modus.

10. System (1) zum Auslesen von Daten aus einem Betriebsgerät (2) für Leuchtmittel (3),
aufweisend ein Betriebsgerät (2) gemäß einem der vorigen Ansprüche, und
ein Auslesegerät (12) zum Auslesen der vom Betriebsgerät (2) ausgegebenen Daten.

11. System (1) nach Anspruch 10,
wobei das Betriebsgerät (2) eine Einheit (13) zur Modulierung der ausgegebenen Daten durch Kurzschließen einer an der Sensor-Schnittstelle (5) angelegten Versorgungsspannung aufweist, und
das Auslesegerät (12) eine Einheit (14) zur Erfassung der Spannung der Sensor-Schnittstelle (5) und zur Demodulierung der ausgelesenen Daten aufweist.

12. System (1) nach Anspruch 11,
wobei das Auslesegerät (12) dazu ausgelegt ist, eine Versorgungsspannung an der Sensor-Schnittstelle (5) anzulegen.

13. Elektronisches Vorschaltgerät
aufweisend ein Betriebsgerät (2) gemäß einem der Ansprüche 1 bis 9.

14. Beleuchtungssystem, aufweisend Leuchtmittel, wie bspw. Gasentladungslampen, organische oder anorganische LEDs,
weiterhin aufweisend ein Betriebsgerät (2) nach einem der Ansprüche 1 bis 9.

## Claims

1. Operating device (2) for at least one lighting means (3), for example, an operating device (2) for controlling a gas discharge lamp (3) or a converter for light-emitting diodes (3), comprising
a) a physical interface (5) for connecting a light sensor (9) and for inputting light sensor data in a first mode,
b) wherein this interface (5) is switchable to a second mode for outputting data.

2. Operating device (2) according to claim 1, wherein, in the second mode, the interface (5) is designed for outputting digital data.

3. Operating device (2) according to one of the preceding claims, wherein the interface (5) is designed for outputting data according to the DALI (Digital Addressable Lighting Interface) standard.

4. Operating device (2) according to one of the preceding claims, comprising a unit (13) for modulating the output data by short-circuiting a supply voltage applied to the sensor interface (5).

5. Operating device (2) according to one of the preceding claims, wherein the interface (5) is designed in a bidirectional manner so that it may serve both for outputting as well as for inputting data in the second mode.

6. Operating device (2) according to one of the preceding claims, comprising a control unit (8) for switching the interface (5) into the second mode.

7. Operating device (2) according to one of the preceding claims, wherein the following may be read out from the operating device (8):
- the status of the operating device (8),
- a possible error message of the operating device (8)
and/or
- the status of the lighting means (3).

8. Operating device (2) according to one of the preceding claims, comprising control inputs (6a, 6b) for receiving control signals for switching between the first mode and the second mode.

9. Operating device (2) according to one of the preceding claims, comprising a switch (11) for manually switching between the first mode and the second mode.

10. A system (1) for reading data from an operating device (2) for a lighting means (3), comprising an operating device (2) according to one of the preceding claims, and a read-out device (12) for reading the data output from the operating device (2).

11. System according to claim 10, wherein the operating device (2) comprises a unit (13) for modulating the output data by short-circuiting a supply voltage applied to the sensor interface (5), and wherein the read-out device (12) comprises a unit (14) for detecting the voltage of the sensor interface (5) and for demodulating the read-out data.

12. System (1) according to claim 11, wherein the read-out device (12) is designed to apply a supply voltage to the sensor interface (5).

13. Electronic ballast comprising an operating device (2) according to one of the claims 1 to 9.

14. Lighting system comprising lighting means such as, for example, gas discharge lamps, organic or inorganic LEDs, and further comprising an operating device (2) according to one of the claims 1 to 9.

## Revendications

1. Appareil d'actionnement (2) pour au moins un moyen d'éclairage (3), par exemple un appareil d'actionnement (2) pour le contrôle d'une lampe à décharge de gaz (3) ou un convertisseur pour des diodes électroluminescentes (3), comprenant
a) une interface physique (5) pour le branchement d'un capteur de lumière (9) et pour l'entrée de données de capteur de lumière dans un premier mode,
b) cette interface (5) pouvant être commutée dans un deuxième mode pour la sortie de données.

2. Appareil d'actionnement (2) selon la revendication 1,
l'interface (5) étant conçu, dans le deuxième mode, pour la sortie de données numériques.

3. Appareil d'actionnement (2) selon l'une des revendications précédentes,
l'interface (5) étant conçue pour la sortie de données selon le standard DALI (Digital Addressable Lighting Interface).

4. Appareil d'actionnement (2) selon l'une des revendications précédentes,
comprenant une unité (13) pour la modulation des données sorties par le court-circuitage d'une tension d'alimentation appliquée à l'interface de capteur (5).

5. Appareil d'actionnement (2) selon l'une des revendications précédentes,
l'interface (5) étant conçue de manière bidirectionnelle, de façon à ce que, dans le deuxième mode, elle puisse servir aussi bien à la sortie qu'à l'entrée de données.

6. Appareil d'actionnement (2) selon l'une des revendications précédentes,
comprenant une unité de commande (8) pour la commutation de l'interface (5) dans le deuxième mode.

7. Appareil d'actionnement (2) selon l'une des revendications précédentes, moyennant quoi il est possible de lire, dans l'appareil d'actionnement (8) :
- l'état de l'appareil d'actionnement (8),
- un éventuel message d'erreur de l'appareil d'actionnement (8) et/ou
- l'état du moyen d'éclairage (3).

8. Appareil d'actionnement (2) selon l'une des revendications précédentes,
comprenant des entrées de commande (6a, 6b) pour la réception de signaux de commande pour la commutation entre le premier mode et le deuxième mode.

9. Appareil d'actionnement (2) selon l'une des revendications précédentes,
comprenant un commutateur (11) pour la commutation manuelle entre le premier mode et le deuxième mode.

10. Système (1) pour la lecture de données à partir d'un appareil d'actionnement (2) pour moyens d'éclairage (3),
comprenant un appareil d'actionnement (2) selon l'une des revendications précédentes et
un appareil de lecture (12) pour la lecture des données sorties par l'appareil d'actionnement (2).

11. Système (1) selon la revendication 10,
l'appareil d'actionnement (2) comprenant une unité (13) pour la modulation des données sorties par court-circuitage d'une tension d'alimentation appliquée à l'interface de capteur (5) et
l'appareil de lecture (12) comprenant une unité (14) pour la mesure de la tension de l'interface de capteur (5) et pour la démodulation des données lues.

12. Système (1) selon la revendication 11,
l'appareil de lecture (12) étant conçu de façon à appliquer une tension d'alimentation à l'interface de capteur (5).

13. Ballast électronique,
comprenant un appareil d'actionnement (2) selon l'une des revendications 1 à 9.

14. Système d'éclairage, comprenant des moyens d'éclairage, comme des lampes à décharge de gaz, des LED organiques ou anorganiques,
comprenant en outre un appareil d'actionnement (2) selon l'une des revendications 1 à 9.
